# EUROPÄISCHE PATENTSCHRIFT

(11) **EP 0 141 122 B1**
(45) Veröffentlichungstag und Bekanntmachung des Hinweises auf die Patenterteilung: **01.06.1988**
(21) Anmeldenummer: 84110185.0
(22) Anmeldetag: 27.08.1984
(51) Int. Cl.: G04F 10/10

(54) **Schaltungsanordnung zur Messung Kurzer Zeit**
Circuit arrangement for measuring short time intervals
Montage pour la mesure d'intervalles de temps courts

(30) Priorität: 08.09.1983 DE 3332484
(43) Veröffentlichungstag der Anmeldung: 15.05.1985
(73) Patentinhaber: SIEMENS AKTIENGESELLSCHAFT, 80333 München (DE)
(72) Erfinder: Welzhofer, Klaus, D-8032 Gräfelfing (DE)

(56) Entgegenhaltungen:
- EP-A- 0 051 531
- US-A- 3 553 582
- US-A- 3 735 261
- IBM TECHNICAL DISCLOSURE BULLETIN, Band 10, Nr. 12, Mai 1968, Seiten 1888-1890, New York, US; E.H. MILLHAM et al.: "Propagation delay and pulse width tester"
- INSTRUMENTS AND EXPERIMENTAL TECHNIQUES, Band 23, Nr. 5, Teil 1, September/Oktober 1980, Seiten 1155-1157, Plenum Publishing Corp., New York, US; YU.K. AKIMOV et al.: "Nanosecond time-amplitude converter"
- NUCLEAR INSTRUMENTS AND METHODS, Band 78, Nr. 1, 1. Februar 1970, Seiten 109-114, North-Holland Publishing Co., NL; N. BALAUX u.a.: "Convertisseur temps-amplitude de haute resolution"

## Beschreibung

Die Erfindung bezieht sich auf eine Schaltungsanordnung zur Messung kurzer Zeiten nach dem Oberbegriff des Patentanspruchs 1.

Rechnergesteuerte Prüfsysteme benötigen zur vollautomatischen Prüfung von elektronischen Einzelkomponenten, z.B. SSI-, MSI-, LSI-, VLSI-Bausteinen usw., und bestückten Leiterplatten, z. B. Flachbaugruppen, neben Meßgeräten zur statischen Meßwerterfassung, z. B. für Pegelbewertung, Messung von Strömen und Spannungen usw., in zunehmendem Maße auch Meßgeräte zur dynamischen Meßwerterfassung, z. B. zur Messung der Periodendauer von Impulsen, der Impulsbreite, der Anstiegs-und Abfallzeit von Impulsen. Als Beispiel hierfür sei die Prüfung von ECL-LSI-Schaltkreisen angeführt, bei denen selbst statische Bausteinfehler nur noch durch hochauflösende Meßwerterfassüng (im ps-Bereich) der Impulsflankenzeit bzw. der Verzögerungszeit am Prüflingsausgang erkannt werden können. Ferner ist es notwendig, diese Messungen im sog. Einzelschußbetrieb durchzuführen, bei dem nur ein einzelner Impuls ausgemessen wird. Die zunehmend komplexerwerdenen logischen Inhalte derzeitiger oder zukünftiger VLSI-Schaltkreise lassen nämlich einen repetitorischen Betrieb mit ausreichend hohen Frequenzen nicht mehr zu, d. h. ein einzelner, an einem Prüflingsausgang stimulierter Impulsflankenwechsel muß in seiner dynamischen Meßgröße sofort erfaßt und bewertet werden können.

Zeitmessungen können an streng repetitorischen Prüfvorgängen, z. B. durch Einsatz von programmierbaren Oszillographen, durchgeführt werden. Die Meßwerterfassung nach diesem Verfahren erfordert mindestens 2000 Zyklen bei einer Zykluszeit von ≥ 10 µs. Messungen im Einzelschußbetrieb können mit schnellen Zählern durchgeführt werden. Dieses Verfahren führt aber erst ab Zeiten größer als 1 µs zu Meßwertfehlern kleiner 1%.

Aus IBM Technical Disclosure Bull., Bd. 10, Nr. 12, Mai 1968, S. 1888 bis 1890, ist ein Testgerät bekannt, mit dem die Pulsbreite gemessen werden kann. Hier wird abhängig von den Impulsflanken ein Start- und Stopimpuls erzeugt, die über logische Schaltungen und ein Verzögerungsglied einem bistabilen Kippglied zugeführt werden. Der Startimpuls wird dabei dem Setzeingang des stabilen Kippgliedes, der Stopimpuls dem Rücksetzeingang des bistabilen Kippgliedes zugeführt. Der Ausgang des bistabilen Kippgliedes ist mit einem Rampengenerator verbunden, der eingeschaltet wird, wenn das bistabile Kippglied gesetzt wird und der ausgeschaltet wird, wenn das bistabile Kippglied ausgeschaltet wird. Die vom Rampengenerator abgegebene Spannung ist dabei ein-Maßsier zu-messenden Impulsbreite und wird einer A-D-Wandlung unterzogen. Wesentlich ist, daß sowohl der Startimpuls als auch der Stopimpuls über ein Verzögerungsglied geführt werden, um zu erreichen, daß der Stopimpuls erst dann dem bistabilen Kippglied zugeführt wird, wenn eine vor dem bistabilen Kippglied liegende Gatterschaltung die Verbindung zum bistabilen Kippglied vom Setzeingang zum Rücksetzeingang umgeschaltet hat. Eine derart aufgebaute Schaltungsanordnung ist nicht geeignet, kurze Zeiten, z. B. im ps-Bereich liegend, zu messen, da sowohl der Startimpuls als auch der Stopimpuls über eine Leitung zum bistabilen Kippglied geführt werden muß und aus diesem Grunde mit Hilfe der Gatterschaltung eine Umschaltung der Verbindung zum bistabilen Kippglied vom Setzeingang zum Rücksetzeingang erforderlich ist. Maßnahmen zur Justierung der Schaltungsanordnung, um eine Beeinflussung des Meßergebnisses am Ausgang durch Bauteiletoleranzen zu vermeiden, sind dieser Literaturstelle nicht entnehmbar.

Aus EP-A 0 051 531 ist eine Schaltungsanordnung zur Messung des zeitlichen Abstandes zweier Impulse voneinander angegeben. Hier wird eine Entladeschaltung verwendet, die bei Auftreten eines Startimpulses aufgeladen wird, bei Auftreten des Stopimpulses wieder entladen wird. Die Spannung der Entladeschaltung bei Auftreten des Stopimpulses ist ein Maß für die gemessene Zeit. Die Zeitausgabe erfolgt digital, indem der Zeitunterschied durch Zählung ermittelt wird. Mit Hilfe eines Verzögerungsgliedes wird der Stopimpuls der Entladeschaltung verzögert zugeführt, um zu verhindern, daß beim Meßvorgang im nichtlinearen Bereich der Entlade-oder Aufladekennlinie der Entladeschaltung gearbeitet wird. Die Beseitigung des Einflusses der Bauteiletoleranzen auf das Meßergebnis wird hier nicht vorgesehen.

Aus der US-A 3 735 261 ergibt sich eine Schaltungsanordnung und ein Verfahren, mit denen ein empfangener Impuls ausgemessen werden kann. Es kann die Anstiegszeit, die Impulsbreite und die Abstiegszeit eines einzelnen Impulses festgestellt werden. Dazu wird zunächst eine Spannung erzeugt, die der Amplitude des zu messenden Impulses proportional ist. Weiterhin wird mit Hilfe von Verzögerungsgliedern verschiedener Verzögerungszeit der zu messende Impuls verzögert, um die Amplitude des zu messenden Impulses zu verschiedenen Zeitpunkten feststellen zu können und in Beziehung zum Scheitelwert des Impulses setzen zu können. Eine Anstiegsrampe wird nach dem Start-Stop-Verfahren erzeugt und ergibt ein analoges Spannungsglied, das proportional dem gemessenen Zeitintervall ist. Diese Patentschrift zeigt ebenfalls keinen Weg, der angibt, wie der Einfluß von Bauteiletoleranzen auf den Meßwert beseitigt werden könnte.

In Instruments and Experimental Techniques, Bd. 23, Nr. 5, Teile 1 (1980), S. 1155-1157, ist ein Zeit-Amplituden-Konverter beschrieben. Hier wird ebenfalls eine Ladeschaltung verwendet, um den zeitlichen Abstand von Startimpuls und Stopimpuls in eine Spannung umzuwandeln. Im Signalweg zwischen dem Eingang für den Startimpuls und dem Eingang für den Stopimpuls und der Entladeschaltung ist jeweils ein Verzögerungsglied angeordnet, um den Einfluß der Verzögerungszeiten der verwendeten integrierten Schaltungen auszugIeichen. Der Ausgleich erfolgt über die Änderung der Verzögerungszeiten der Verzögerungsglieder, d. h. die Verzögerungsglieder müssen entsprechend den Eigenschaften der verwendeten integrierten Schaltungen eingestellt werden. Dieser Weg, um den Einfluß der unterschiedlichen Eigenschaften der integrierten Schaltungen auf das Meßsignal zu vermeiden, erfordert einen verhältnismäßig großen Aufwand.

Schließlich ist aus Nuclear Instr. and Methods, Bd. 78, Nr. 1 (1970), S. 109 bis 114, bekannt, bei einem Zeit-Amplituden-Wandler ein Startsignal bzw. ein Stopsignal über eine Eingangsschaltung zu führen, die jeweils die Form des Signals mit Hilfe von Verzögerungsgliedern festlegt. Hier sind keine Maßnahmen angegeben, mit der der Einfluß an Bausteintoleranzen auf das Meßsignal vermieden werden können.

Die der Erfindung zugrundeliegende Aufgabe besteht darin, eine Schaltungsanordnung zur Messung von kurzen Zeiten anzugeben, mit der auch dynamische Meßprobleme zu lösen sind, insbesondere ein Einzeischußbetrieb möglich ist, die mit einer hohen Meßwertauflösung im ps-Bereich arbeitet und die so justierbar ist, daß die Bauteiletoleranzen der Schaltungsanordnung nicht zu einer Beeinflussung des Meßergebnisses am Ausgang führen.

Diese Aufgabe wird bei einer Schaltungsanordnung der eingangs angegebenen Art gemäß dem Kennzeichen des Patentanspruches 1 gelöst. Durch diese Einstellung der Spannungsschwelle des Analog-Digital-Wandlers wird erreicht, daß die Toleranzen der Bausteine der Schaltungsanordnung keinen Einfluß auf das Meßergebnis haben und daß die Entladekennlinie des Zeit-Spannungs-Wandlers erst im linearen Bereich zur Zeit-Spannungs-Wandlung herangezogen wird. Diese Justierung der Schaltungsanordnung wird dadurch erreicht, daß die Verzögerungsglieder mit verschiedenen Verzögerungszeiten ausgestattet sind.

Um die verschiedenen zeitlichen Verhältnisse bei einem zu messenden Impuls (Meßimpuls) ausmessen zu können, z. B. die Impulsflanken oder die Impulsdauer, ist vorzugsweise vor das erste und zweite Verzögerungsglied eine Vorstufe vorgeschaltet, der der Meßimpuls zugeführt wird. Diese Vorstufe besteht zur Erzeugung des Start- bzw. Stopimpulses jeweils aus einem Komparator, dem der Meßimpuls und jeweils eine einstellbare Referenzgröße zuführbar ist, aus jeweils einem am Ausgang des Komparators angeschlossenen Differenzierglied, und jeweils einer zwischen dem Differenzierglied und dem Verzögerungsglied angeordneten Torschaltung. Mit Hilfe der Vorstufe werden somit aus dem auszumessenden Meßimpuls der Start- bzw. Stopimpuls abgeleitet, der zur gewünschten Messung notwendig ist.

Um den Einzelschußbetrieb zu ermöglichen, ist vorzugsweise jede Torschaltung in der Vorstufe mit einem Freigabeflipflop verbunden, das ein Freigabesignal abgibt, wenn die Torschaltung für den Start- bzw. Stopimpuls offen sein soll und deren Rücksetzeingang mit dem Ausgang des zugeordneten Verzögerungsgliedes verbunden ist.

Der Zeit-Spannungs-Wandler besteht zweckmäßigerweise aus einem Differenzverstärker, dessen Eingänge mit den Ausgängen des bistabilen Kippgliedes verbunden sind, aus einer Entladeschaltung mit einem einstellbaren Kondensator, der zur Entladung mit einem konstanten Strom mit dem einen Ausgang des Differenzverstärkers verbunden ist und aus einer abschaltbaren Vorladeschaltung, die zur Vorladung der Entladeschaltung auf einen definierten Anfangswert mit der Entladeschaltung verbunden ist.

Andere Weiterbildungen der Erfindung ergeben sich aus den abhängigen Ansprüchen.

Anhand eines Ausführungsbeispiels, das in den Figuren dargestellt ist, wird die Erfindung weiter erläutert. Es zeigen
Figur 1 ein Blockschaltbild der erfindungsgemäßen Schaltungsanordnung,
Figur 2 und Figur 3 eine ausführlichere Realisierung der Schaltungsanordnung,
Figur 4 Spannungen aufgetragen über der Zeit t an verschiedenen Stellen der Schaltungsanordnung,
Figur 5 den Verlauf der Entladekennlinie aufgetragen über der Zeit t,
Figur 6 und Figur 7 ein genaues Schaltbild der Schaltungsanordnung.

In Figur 1 ist ein Prüfling PF mit einem Eingang E und einem Ausgang A dargestellt. Zur Prüfung wird dem Prüfling PF ein Testsignal am Eingang E zugeführt, das an seinem Ausgang A zu einem Prüflingssignal führt. Die zeitlichen Verhältnisse dieses Prüflingssignals am Ausgang A werden mit Hilfe der Schaltungsanordnung SH gemessen. Dazu weist die Schaltungsanordnung SH zwei Eingänge ES1 und ES2 auf. Der Eingang ES1 kann entweder mit dem Eingang E des Prüflings PF oder mit dem Ausgang A des Prüflings verbunden sein. Der Eingang ES2 der Schaltungsanordnung SH ist mit dem Ausgang A des Prüflings PF verbunden. Ist der Eingang ES1 der Schaltungsanordnung SH mit dem Eingang E des Prüflings PF verbunden, kann z. B. die Zeit gemessen werden, die verstreicht, bis aufgrund eines Testsignals am Eingang E das Prüflingssignal am Ausgang A auftritt. Ist dagegen der Eingang ES1 mit dem Ausgang A verbunden, dann kann mit der Schaltungsanordnung SH die Anstiegszeit bzw. Abfallzeit des Prüflingssignales oder dessen Impulsdauer gemessen werden.

Im folgenden wird das Signal, das dem Eingang ES1 zugeführt wird, Meßimpuls SN1 genannt, das Signal, das am Eingang ES2 zugeführt wird, Meßimpuls SN2 genannt. Die Meßimpulse SN1 und SN2 können identisch oder verschieden sein. Der Meßimpuls SN1 wird dem Komparator CP1 zugeführt, dem außerdem eine einstellbare Referenzspannung UR1 zugeführt wird. Entsprechend wird der Meßimpuls SN2 einem Komparator CP2 zugeführt, dem ebenfalls eine einstellbare Referenzspannung UR2 zugeführt wird. Die Komparatoren CP1, CP2 geben dann ein Signal am Ausgang ab, wenn die Meßimpulse SN1 bzw. SN2 die Referenzspannungen UR1 bzw. UR2 überschreiten bzw. unterschreiten. Für den Fall, daß der Meßimpuls SN1 gleich SN2 ist, zeigt Figur 4 das Signal am Ausgang B des Komparators CP1 und das Signal am Ausgang C des Komparators CP2. Dabei ist davon ausgegangen worden, daß die Referenzspannung UR1 dem Wert SW1 entspricht und die Referenzspannung UR2 dem Wert SW2.

Durch entsprechende Auswahl der Flanken des Signals am Ausgang B oder C der Komparatoren CP1 und CP2 kann somit die Anstiegszeit TR bzw. die Abfallzeit TF des Meßimpulses SN festgestellt werden. Durch entsprechende Einstellung der Referenzspannungen und Auswahl der Komparatorausgangsflanken kann auch die Impulsdauer gemessen werden.

Die Signale an den Ausgängen B und C der Komparatoren CP1 und CP2 werden jeweils einem Differenzierglied DG1 und DG2 zugeführt, die aus dem Signal B und C Nadelimpulse SZ3 und SZ4 (Figur 4) erzeugen. Mit Hilfe einer Torschaltung TR und Auswahlsignalen SKO, SK1 und SK2 können die gewünschten Nadelimpulse SZ3 und SZ4 zur Messung ausgewählt werden. Diese ausgewählten Nadelimpulse aus dem Impulszug SZ3 und SZ4 werden einem Verzögerungsglied VZ1 bzw. VZ2 zugeführt. Der Ausgang des Verzögerungsgliedes VZ1 ist mit dem Setzeingang eines bistabilen Kippgliedes FF verbunden, der Ausgang des Verzögerungsgliedes VZ2 mit dessen Rücksetzeingang. Das bistabile Kippglied FF wird mit Hilfe eines Freigabesignals SF freigegeben.

Die Auswahlsignale SKO, SK1 und SK2 können darart sein, daß z. B. Nadelimpulse am Ausgang C des Komparators CP2 zum Setzeingang des bistabilen Kippgliedes FF umgeleitet werden und dementsprechend Nadelimpulse am Ausgang B des Komparators CP1 dem Rücksetzeingang des bistabilen Kippgliedes FF zugeführt werden. Oder es kann jeder der Anstiegsflanke zugeordnete Nadelimpuls bzw. jeder der Abfallflanke zugeordnete Nadelimpuls am Ausgang B oder C ausgewählt werden usw.

Die Ausgangsimpulsbreite des bistabilen Kippgliedes FF entspricht der zeitlichen Differenz zwischen den ausgewählten Nadelimpulsen, die dem Setz- bzw. Rücksetzeingang des Kippgliedes FF zugeführt worden sind. Mit Hilfe eines Zeit-Spannungs-Wandlers ZSW wird diese der zu messenden Zeit entsprechende Impulsbreite in eine der Zeit proportionale Spannung umgewandelt. Mit Hilfe des Analog-Digital-Wandlers ADU wird aus der Zeit ein digitaler Wert ermittelt, der am Ausgang SA abgegeben wird.

Der Analog-Digital-Wandler ADU zeigt durch ein Signal EOC an, wenn die Spannung in einen Binärwert umgewandelt worden ist. Dieses Signal EOC wird am Ausgang abgegeben, aber auch gleichzeitig dem Zeit-Spannungs-Wandler ZSW zugeführt. Durch das Signal EOC wird der Zeit-Spannungs-Wandler ZSW wieder in seinen Ausgangszustand zurückgebracht und somit für die nächste Messung vorbereitet.

Soll mit Hilfe der Schaltungsanordnung SH nur eine Zeit innerhalb eines gewissen Bereichs gemessen werden, dann kann der Zeit-Spannungs-Wandler ZSW so ausgeführt sein, daß bei einer Überschreitung des Meßbereiches am Ausgang ME ein Signal abgegeben wird.

Die Einstellung der Referenzspannungen UR1 und UR2 kann mit Hilfe von Digital-Analog-Wandlern DAW1 und DAW2 erfolgen. Diesen wird der Binärwert SL1 bzw. SL2 zugeführt, aus denen sie dann die Referenzspannung UR1 und UR2 erzeugen.

Figur 2 und Figur 3 zeigen eine ausführlichere Realisierung der Schaltungsanordnung SH. Der Komparator CP1 und der Komparator CP2 haben einen nicht invertierenden und einen invertierenden Ausgang. Jeder Ausgang führt zu einem zugeordneten Differenzierglied DG11 und DG12 für den Komparator CP1 und DG21 und DG22 für den Komparator CP2. Die Ausgänge der Differenzierglieder DG11 und DG12 sind mit einer Torschaltung verbunden, die aus Torgliedern TR1 und TR2 besteht. Entsprechend sind die Differenzierglieder DG21 und DG22 mit einer Torschaltung verbunden, die aus Torgliedern TR3 und TR4 besteht.

Am Ausgang des Differenziergliedes DG11 wird ein positiver Nadelimpuls entsprechend Figur 4 abgegeben, wenn die Anstiegsflanke des Meßimpulses SN die Referenzspannung UR1 überschreitet. Am Ausgang des Differenziergliedes DG12 wird ein positiver Nadelimpuls abgegeben, wenn die Abfallflanke des Meßimpulses SN die Referenzspannung UR1 unterschreitet. Entsprechendes gilt für die Differenzierglieder DG21 und DG22. Diese Nadelimpulse sind zusammengefaßt als Signale SZ3 und SZ4 in Figur 4 dargestellt. Mit Hilfe der Torglieder TR1 und TR2 kann nun der Ausgang des Differenziergliedes DG11 oder der Ausgang des Differenziergliedes DG12 zum Ausgang durchgeschaltet werden. Welches Torglied TR1 bzw. TR2 durchlässig ist, wird mit Hilfe des Auswahlsignals SK1 festgelegt.

Entsprechend kann entweder der Ausgang des Differenziergliedes DG21 oder der Ausgang des Differenziergliedes DG22 durch die Torglieder TR3 und TR4 zum Ausgang durchgeschaltet werden, und zwar in Abhängigkeit des Auswahlsignals SK2.

Die Ausgänge der Torglieder TR1 und TR2 sind zusammengeschaltet und an den Eingang eines Verzögerungsgliedes VZ1 angeschlossen, dessen Ausgang zum Setzeingang S des bistabilen Kippgliedes FF führt. Die Ausgänge der Torglieder TR3 und TR4 sind ebenfalls zusammengeschaltet und an den Eingang eines Verzögerungsgliedes VZ2 angeschlossen, dessen Ausgang mit dem Rücksetzeingang R des bistabilen Kippgliedes FF verbunden ist. Mit dem bistabilen Kippglied FF wird somit der zeitliche Abstand zwischen dem Auftreten des Nadelimpulses am Ausgang des Verzögerungsgliedes VZ1 und dem Auftreten des Nadelimpulses am Ausgang des Verzögerungsgliedes VZ2 festgestellt. Die Verzögerungsglieder VZ1 und VZ2 sind zweckmäßigerweise derart ausgeführt, daß die Verzögerungszeit des Verzögerungsgliedes VZ2 größer ist als die des Verzögerungsgliedes VZ1. Der dadurch bedingte Vorteil wird weiter unten erläutert.

Um Einzelschußbetrieb zu ermöglichen, sind Freigabeflipflops FG1 und FG2 vorgesehen. Das Freigabeflipflop FG1 ist mit den Torgliedern TR1 und TR2 verbunden, das Freigabeflipflop FG2 mit den Torgliedern TR3 und TR4. Wenn ein Meßimpuls SN ausgewählt wird, werden die Freigabeflipflops FG1 und FG2 gesetzt und damit die Torglieder TR1 bis TR4 freigegeben. Der Rücksetzeingang des Freigabeflipflops FG1 ist mit dem Ausgang des Verzögerungsgliedes VZ1 verbunden, der Rücksetzeingang des Freigabeflipflops FG2 mit dem Ausgang des Verzögerungsgliedes VZ2. Damit werden die Freigabeflipflops FG1 und FG2 dann wieder zurückgesetzt und damit die Torglieder TR1 bis TR4 gesperrt, wenn der durch die Torglieder TR ausgewählte Nadelimpuls am Ausgang der Verzögerungsglieder VZ1 und VZ2 erscheint und damit dem bistabilen Kippglied FF zugeführt wird. Die Verzögerungszeit der Verzögerungsglieder VZ1 und VZ2 ist dabei so gewählt, daß die Freigabeflipflops FG1 und FG2 bereits zurückgesetzt sind, bevor ein einem anderen Meßimpuls SN zugeordneter Nadelimpuls zu den Torgliedern TR gelangen kann.

Damit die Schaltungsanordnung in einen definierten Ausgangszustand gebracht werden kann, sind die Freigabeflipflops FG1 und FG2 und das bistabile Kippglied FF mit ihren Rücksetzeingängen R an eine Leitung für einen Rücksetzimpuls SR angeschlossen. Im Betrieb erfolgt die Rücksetzung der Flipflops FG1 und FG2 und des bistabilen Kippgliedes FF durch in der Schaltungsanordnung erzeugte Impulse.

Figur 2 zeigt eine Ausführung der Torschaltung TR nach Figur 1 derart, daß ein Übergang des Signales am Ausgang A des Komparators CP1 zum Verzögerungsglied VZ2 und des Signales am Ausgang B des Komparators CP zum Verzögerungsglied VZ1 nicht möglich ist. Durch geringfügige Änderungen in der Torschaltung TR, die im Rahmen des fachmännischen Könnens liegen, ist ein entsprechender Aufbau der Torschaltung ohne weiteres möglich.

Die Ausgänge des bistabilen Kippgliedes FF, an denen die Signale SZ1 und SZ2 erscheinen, sind mit einem Differenzverstärker DV verbunden (s. Fig. 3). Der eine Ausgang des Differenzverstärkers DV ist mit einem Bezugspotential P1, z. B. Masse verbunden. Der andere Ausgang des Differenzverstärkers DV führt zu einer Entladeschaltung ET, die einen Kondensator CO enthält. Solange das bistabile Kippglied FF nicht gesetzt ist, ist der Differenzverstärker DV mit dem Potential P1 verbunden, und es erfolgt keine Entladung der Entladeschaltung ET über den Differenzverstärker DV. Ist dagegen das bistabile Kippglied FF gesetzt, dann entlädt der Differenzverstärker DV mit einem konstanten Strom die Entladeschaltung ET. Die Dauer dieses Entladevorgangs wird somit von der Zeitdauer bestimmt, die das bistabile Kippglied FF im Setzzustand ist. Diese Zeit entspricht aber der zu messenden Zeit.

Die Entladeschaltung ET ist weiterhin mit einer Vorladeschaltung AT verbunden, durch die die Entladeschaltung ET auf eine definierte Anfangs-Spannung aufgeladen wird, während der Differenzverstärker DV mit dem Potential P1 verbunden ist. Die Vorladeschaltung AT verbindet die Entladeschaltung ET in dieser Zeit mit einer Spannung UV. Wenn jedoch das Signal SZ3 am Ausgang der Torglieder TR1 und TR2 auftritt, wird die Vorladeschaltung AT von der Entladeschaltung ET abgetrennt und die Entladeschaltung ET kann nur noch von dem Differenzverstärker DV beeinflusst werden.

Das Abschalten bzw. Anschalten der Vorladeschaltung AT erfolgt mit Hilfe eines bistabilen Kippgliedes KS1, dem das Signal SZ3 zugeführt wird. Das Kippglied KS1 wird erst dann wieder zurückgesetzt und damit die Vorladeschaltung AT an die Entladeschaltung ET wieder angeschaltet, wenn die Umwandlung der am Ausgang der Entladeschaltung ET abgegebenen Spannung in einen binären Wert durch den Analog-Digital-Wandler ADU beendet ist, dieser also das Signal EOC abgibt.

Der Differenzverstärker DV und die Entladeschaltung ET sind derart aufgebaut, daß der in der Entladeschaltung ET enthaltene Kondensator CO mit einem konstanten Strom während der Zeit, während der das bistabile Kippglied FF gesetzt ist, entladen wird. Damit erfolgt eine Umwandlung der Zeit in eine Spannung. Die dabei verwendete Entladekennlinie ist in Figur 5 dargestellt. Mit Hilfe der Vorladeschaltung AT wird der Kondensator CO der Entladeschaltung z. B. auf + 10 Volt vorgeladen. Wenn der Differenzverstärker DV auf die Entladeschaltung ET umschaltet, wird der Kondensator CO mit konstantem Strom entladen, d. h. die Kennlinie nach Figur 5 geht in den Entladebereich TE über. Bei Ausschöpfung des gesamten Meßwertbereiches erreicht die Spannung über dem Kondensator CO Null Volt. Ist die Messung beendet, dies wird durch das Signal EOC angezeigt, dann wird die Vorladeschaltung AT wieder an die Entladeschaltung ET angeschlossen und der Kondensator CO wieder auf + 10 Volt aufgeladen. Anschließend kann wieder eine neue Zeitmessung beginnen und damit eine neue Entladung des Kondensators CO.

Am Ausgang der Entladeschaltung ET ist ein Operationsverstärker OP1 angeschlossen, der so geschaltet ist, daß die Entladeschaltung ET nicht belastet wird. Dem Operationsverstärker OP1 wird eine Referenzspannung UR3 zugeführt, die so eingestellt wird, daß nur im linearen Bereich der Entladekennlinie gearbeitet wird. Der Ausgang des Operationsverstärkers OP1 ist schließlich mit dem Analog-Digital-Wandler ADU verbunden, der aus der vom Operationsverstärker OP1 abgegebenen Spannung einen binären Wert am Ausgang SA erzeugt.

In Figur 3 ist noch ein weiteres Kippglied KS2 gezeigt, dem über ein Verzögerungsglied VZ3 das Signal SZ4 vom Ausgang der Torglieder TR3 und TR4 zugeführt wird. Durch dieses Signal SZ4 wird das Kippglied KS2 in seinen einen Zustand gebracht, in dem es am Ausgang das Freigabesignal SC für den Analog-Digital-Wandler ADU abgibt. Das heisst der Analog-Digital-Wandler ADU wird erst dann eingeschaltet, wenn ein Nadelimpuls am Ausgang der Torglieder TR3 und TR4 aufgetreten ist. Dieser Nadelimpuls wird durch das Verzögerungsglied VZ3 derart verzögert, daß der Analog-Digital-Wandler ADU nicht zu frühzeitig eingeschaltet wird.

Das Kippglied KS2 kann aber auch dazu verwendet werden, um eine Meßbereichsüberschreitung festzustellen. Dazu ist der Ausgang des Kippgliedes KS1 mit einem Zeitglied Z1 verbunden, dessen invertierender Eingang zusammen mit dem Ausgang des Verzögerungsgliedes VZ3 mit einem UND-Glied UD1 verbunden ist, das zum Eingang des Kippgliedes KS2 führt. Weiterhin ist der Ausgang des Zeitgliedes Z1 mit einem weiteren Zeitglied Z2 verbunden, das an ein weiteres UND-Glied UD2 angeschlossen ist. Das UND-Glied UD2 ist weiterhin mit dem anderen Ausgang des Kippgliedes KS2 verbunden und gibt an seinem Ausgang das Meßbereichsüberschreitungssignal ME ab und führt weiterhin zum Rücksetzeingang des Kippgliedes KS1.

Der zulässige Meßbereich wird mit Hilfe des Zeitgliedes Z1 festgelegt. Wenn die Zeit zwischen dem Auftreten des Signales SZ3 und des Signales SZ4 zu groß wird, dann wird am invertierenden Ausgang des Zeitgliedes Z1 ein Signal erscheinen, das das UND-Glied UD1 sperrt, so daß das Kippglied KS2 im rückgesetzten Zustand bleibt. Dies hat zur Folge, daß das UND-Glied UD2 freigegeben ist und das Meßbereichsüberschreitungssignal ME auftreten kann.

Der Ausgang des UND-Gliedes UD2 ist weiterhin mit dem Rücksetzeingang des bistabilen Kippgliedes KS1 verbunden, so daß dieses auch zurückgesetzt wird, wenn das Meßbereichsüberschreitungssignal ME auftritt. Weiterhin wird, wenn der Meßbereich überschritten wird, das Freigabesignal SC für den Analog-Digital-Wandler ADU nicht erzeugt, so daß dieser nicht freigegeben wird. Der Ausgang des bistabilen Kippgliedes KS1, auf dem Signal SZ5 erscheint, ist mit dem bistabilen Kippglied FF verbunden, so daß dieses zurückgesetzt wird, wenn das Signal SZ5 auftritt. Dann nämlich ist der Bewertungsvorgang des bistabilen Kippgliedes FF auf jeden Fall beendet.

Der Zeitspannungswandler ZSW der Figur 1 besteht somit auf jeden Fall aus dem Differenzverstärker DV, der Entladeschaltung ET, der Vorladeschaltung AT, dem bistabilen Kippglied KS1 und möglicherweise dem bistabilen Kippglied KS2, wenn ein zulässiger Meßbereich vorgesehen wird.

Zur Justierung der Schaltungsanordnung nach Figur 2 und Figur 3 werden die Eingänge der Komparatoren CP1 und CP2, auf denen der Meßimpuls auftritt, kurzgeschlossen und die Referenzspannungen UR1 und UR2 auf denselben Wert gelegt. Da die Verzögerungsglieder VZ1 und VZ2 verschiedenen Wert haben, wird das bistabile Kippglied FF kurzzeitig gesetzt. Folglich wird die Entladeschaltung ET kurzzeitig von dem Differenzverstärker DV entladen. Die Referenzspannung UR3 des Operationsverstärkers OP1 wird nun so eingestellt, daß diese Entladung von dem Analog-Digital-Wandler ADU noch nicht ausgewertet wird, also der Binärwert am Ausgang SA Null bleibt. Durch diese Maßnahme wird erreicht, daß Bauteiletoleranzen der Schaltungsanordnung nicht zu einer Beeinflussung des Meßergebnisses am Ausgang des Analog-Digital-Wandlers ADU führen, und es wird weiterhin erreicht, daß der Beginn der Entladekennlinie (s. Figur 5), in dem die Kennlinie nicht linear ist, zur Zeit-Spannungs-Wandlung nicht herangezogen wird. Für die Umwandlung wird somit nur der lineare Bereich der Entladekennlinie herangezogen.

Die Verzögerungszeit des Zeitgliedes Z1 und die Steilheit der Entladekennlinie und damit der Bereich, in dem eine Zeit-Spannungs-Wandlung durchführbar ist, müssen einander entsprechen. Die Entladekennlinie wird durch Einstellung der Kapazität des Kondensators CO so gewählt, daß die Entladekennlinie nach Figur 5 bei der maximalen Zeit gerade Null Volt erreicht hat. Dementsprechend muß auch die Verzögerungszeit des Zeitgliedes Z1 gewählt werden.

Aus Figur 6 ergibt sich ein genauer Aufbau des Schaltungsteils nach Figur 2. Dabei werden nur die für die Funktion der Schaltungsanordnung wesentlichen Teile erläutert. Der digitale Wert SL der Referenzspannung UR wird in einen Speicher SP1 und in einen Speicher SP2 bei Auftreten von Taktsignalen TS übernommen. Der Speicher SP1 ist mit dem Digital-Analog-Wandler DAW1, der Speicher SP2 mit dem Digital-Analog-Wandler DAW2 verbunden. Der Binärwert, der im Speicher SP steht, wird von dem Digital-Analog-Wandler DAW in einen proportionalen Strom umgewandelt, aus dem über einen Operationsverstärker die Referenzspannung UR1 bzw. UR2 erzeugt wird.

Die Referenzspannung UR1 und der Meßimpuls SN1 bzw. die Referenzspannung UR2 und der Meßimpuls SN2 werden den Komparatoren CP1 bzw. CP2 zugeführt. Die Ausgänge der Komparatoren CP1 bzw. CP2 führen zu den Differenziergliedern DG11, DG12 bzw. DG21 und DG22. Die Differenzierglieder DG sind als am Ende kurzgeschlossene Leitungen realisiert, die an einem festen Potential anliegen. Mit Hilfe der kurzgeschlossenen Leitungen werden symmetrische Nadelimpulse erzeugt.

Die Torglieder TR1, TR2, TR3 und TR4 sind in Figur 6 als NOR-Glieder realisiert, denen die Nadelimpulse, ein Auswahlsignal SK und das Ausgangssignal vom Freigabeflipflop FG1 bzw. FG2 zugeführt werden.

Die Ausgänge der Torglieder TR1 und TR2 führen zu dem Verzögerungsglied VZ1, das als Leitung realisiert ist. Die Ausgänge der Torglieder TR3 und TR4 führen zu dem als Leitung realisierten Verzögerungsglied VZ2. Das Verzögerungsglied VZ2 hat eine größere Verzögerungszeit als das Verzögerungsglied VZ1, z. B. um 5 ns.

Da die der Schaltungsanordnung zugeführten Signale SR, SK, SF TTL-Pegel haben, werden diese mit Hilfe von TTL-ECL-Wandler in ECL-Pegel umgewandelt. Dabei ist zusätzlich erforderlich, daß das Freigabesignal SF nach der Umwandlung in ein ECL-Signal noch einem Monoflop zur Erzeugung eines Impulses zugeführt wird.

Figur 7 zeigt eine genaue Realisierung der Figur 3. Auch hier werden nur die wesentlichsten Bestandteile erläutert. Die Signale SZ1 und SZ2 werden dem Differenzverstärker DV zugeführt. An die Emitter der Differenztransistoren T3 und T4 ist eine Konstantstromquelle KSQ1 angeschlossen, über die z. B. ein Konstantstrom von 30 mA fließt. Entsprechend dem Wert der Signale SZ1 und SZ2 fließt der Konstantstrom entweder über den Differenztransistor T3 zum Potential P1 oder über den Differenztransistor T4 zur Entladeschaltung ET. Die Entladeschaltung ET besteht im wesentlichen aus dem Kondensator CO, der aus einem Kondensator mit fester Kapazität und einem Kondensator mit variabler Kapazität besteht.

An dem Verbindungspunkt VP ist der Differenzverstärker DV angeschlossen, und zwar über einen Transistor T10 in Basisschaltung. Dieser Transistor kompensiert den Millereffekt des Differenztransistors T4.

An die Entladeschaltung ET ist die Vorladeschaltung AT angeschlossen, die aus der Konstantstromquelle KSQ2 besteht, die über den Transistor T1 abschaltbar ist. Die Konstantstromquelle KSQ2 ist über Dioden D1, D2, D3 mit dem Verbindungspunkt VP verbunden. Sie wird über einen Operationsverstärker OP2 angesteuert, an dessen invertierenden Eingang die Spannung UV anliegt. Der nicht invertierende Eingang des Operationsverstärkers OP2 ist mit dem Verbindungspunkt VP verbunden. Diese Rückkopplung bewirkt, daß die Spannung am Verbindungspunkt VP, solange die Konstantstromquelle KSQ2 angeschaltet ist, in etwa + 10 Volt beträgt.

Das Abschalten der Konstantstromquelle KSQ2 erfolgt über den Transistor T1, dessen Basis an einem weiteren Differenzverstärker DV1 anliegt. Dieser Differenzverstärker DV1 ist mit dem bistabilen Kippglied KS1 verbunden, dem das Signal SZ3 zugeführt wird. Solange das bistabile Kippglied KS1 gesetzt ist, ist über den Differenzverstärker DV1 der Transistor T1 leitend gesteuert, so daß in etwa Masse-Potential am Kollektor des Transistors T2 der Konstantstromquelle KSQ2 liegt. Dadurch werden die Dioden D1 bis D3 gesperrt und das Potential am Kondensator CO von der Konstantstromquelle KSQ2 abgetrennt. Die Hintereinanderschaltung der Dioden D1 bis D3 erfolgt deswegen, um die Gesamtkapazität möglichst klein zu halten.

Wenn der Differenzverstärker DV1 durch Rücksetzen des bistabilen Kippgliedes KS1 wieder in seinen anderen Zustand gebracht wird, wird der Transistor T1 gesperrt, und die Vorladeschaltung wird wieder an den Verbindungspunkt VP angeschlossen.

Das Signal SZ4 wird über ein als Leitung realisiertes Verzögerungsglied VZ3 an den Eingang des bistabilen Kippgliedes KS2 angelegt. An diesem Eingang liegt weiterhin über das Zeitglied Z1, das als Monoflop realisiert ist, der Ausgang des bistabilen Kippgliedes KS1 an. Das Zeitglied Z2 ist ebenfalls als monostabiles Kippglied realisiert. Das Zusammenwirken des bistabilen Kippgliedes KS2 mit den Zeitgliedern Z1 und Z2 und mit der Verzögerungsleitung VZ3 ist bereits weiter oben beschrieben worden.

Bei der Betrachtung der Figur 7 ist zu beachten, daß der Analog-Digital-Wandler ADU TTL-Signale verarbeitet, während der übrige Schaltungsteil der Figur 7 ECL-Signale erzeugt. Aus diesem Grunde sind wiederum ECL-TTL-Wandler in den Leitungen für das Meßbereichsüberschreitungssignal ME, für das Freigabesignal SC und für das Signal EOC erforderlich. Weiterhin sind monostabile Kippschaltungen eingefügt, um die zum Betrieb erforderlichen Impulse zu erzeugen.

Als Analog-Digital-Wandler ADU kann ein handelsüblicher Baustein verwendet werden. Dies gilt ebenso für die Digital-Analog-Wandler DAW1 und DAW2, die Operationsverstärker OP und die Komparatoren CP. Die übrigen nicht beschriebenen Bauelemente der Figur 4 und Figur 7 dienen in bekannter Weise zur erforderlichen Beschaltung der einzelnen, verwendeten Bausteine. Y ist eine Spannung von 0,8 V.

## Patentansprüche

1. Schaltungsanordnung zur Messung kurzer Zeiten und zur Ausgabe der gemessenen Zeit in digitaler Form, der ein den Beginn der zu messenden Zeit angebender Startimpuls und ein das Ende der zu messenden Zeit angebender Stopimpuls zugeführt wird, bei der der Startimpuls einem Setzeingang (S) eines bistabilen Kippgliedes (FF) und der Stopimpuls einem Rücksetzeingang (R) des bistabilen Kippgliedes (FF) zugeführt wird, und bei der der Ausgang des bistabilen Kippgliedes mit einem eine Entladeschaltung (ET) enthaltenden Zeit-Spannungs-Wandler (ZSW) verbunden ist, der eine der Zeit proportionale Spannung erzeugt, wobei ein erstes Verzögerungsglied (VZ1) und ein Analog-Digital-Wandler (ADU) vorgesehen sind, dadurch gekennzeichnet, daß dem genannten ersten Verzögerungsglied der Startimpuls zugeführt wird, daß ein zweites Verzögerungsglied (VZ2) mit einer gegenüber dem ersten Verzögerungsglied größeren Verzögerungszeit vorgesehen ist, dem der Stopimpuls zugeführt wird, daß das erste Verzögerungsglied (VZ1) mit dem Setzeingang des bistabilen Kippgliedes (FF) und das zweite Verzögerungsglied (VZ2) mit dem Rücksetzeingang des bistabilen Kippgliedes (FF) verbunden ist, und daß an den Ausgang des Zeit-Spannungs-Wandlers (ZSW) der Analog-Digital-Wandler (ADU) angeschlossen ist, der eine einstellbare Spannungsschwelle aufweist, die so eingestellt ist, daß bei Zusammenschluß der Eingänge (ES1, ES2) der Schaltungsanordnung der Analog-Digital-Wandler (ADU) den Binärwert für Null abgibt.

2. Schaltungsanordnung nach Anspruch 1, dadurch gekennzeichnet, daß zur Messung der zeitlichen Verhältnisse bei einem Meßimpuls (SN) zur Erzeugung des Startsignals bzw. des Stopsignals jeweils vor das erste bzw. zweite Verzögerungsglied (VZ1 bzw. VZ2) eine Vorstufe vorgeschaltet ist, der der Meßimpuls zugeführt wird, daß die Vorstufe zur Erzeugung des Start- bzw. Stopimpulses jeweils einen Komparator (CP1 bzw. CP2), dem jeweils der Meßimpuls und jeweils eine einstellbare Referenzspannung (UR1 bzw. UR2) zugeführt wird, ein am Ausgang des Komparators (CP1 bzw. CP2) angeschlossenes Differenzierglied (DG1 bzw. DG2) und eine zwischen dem Differenzierglied (DG1 bzw. DG2) und dem Verzögerungsglied (VZ1 bzw. VZ2) angeordnete Torschaltung (TR) enthält.

3. Schaltungsanordnung nach Anspruch 2, dadurch gekennzeichnet, daß jede Torschaltung (TR1, TR2 bzw. TR3, TR4) mit einem Freigabeflipflop (FG1 bzw. FG2) verbunden ist, die ein Freigabesignal abgibt, wenn die Torschaltungen für den Start- bzw. Stopimpuls offen sein sollen.

4. Schaltungsanordnung nach Anspruch 3, dadurch gekennzeichnet, daß der Rücksetzeingang des Freigabeflipflops (FG1 bzw. FG2) mit dem Ausgang des zugeordneten Verzögerungsgliedes (VZ1 bzw. VZ2) verbunden ist.

5. Schaltungsanordnung nach einem der Ansprüche 2 bis 4, dadurch gekennzeichnet, daß jeder Komparator (CP1, CP2) einen nichtinvertierenden und einen invertierenden Ausgang aufweist, daß der nichtinvertierende und der invertierende Ausgang jeweils über ein Differenzierglied (DG11, DG12 bzw. DG21, DG22) mit einem Torglied (TR1, TR2 bzw. TR3, TR4) der Torschaltung verbunden ist und daß an die Torglieder (TR) jeweils ein Auswahlsignal (SK1 bzw. SK2) anlegbar ist.

6. Schaltungsanordnung nach Anspruch 5, dadurch gekennzeichnet, daß das Differenzierglied (DG) aus einer kurzgeschlossenen Leitung besteht.

7. Schaltungsanordnung nach einem der vorhergehenden Ansprüche gekennzeichnet durch den Zeit-Spannungs-Wandler (ZSW) aus einem Differenzverstärker (DV), der mit den Ausgängen des bistabilen Kippgliedes (FF) verbunden ist, aus der Entladeschaltung (ET) mit einem einstellbaren Kondensator (CO), der zur Entladung mit einem konstanten Strom mit dem einen Ausgang des Differenzverstärkers verbunden ist und aus einer abschaltbaren Vorladeschaltung (AT), die zur Vorladung der Entladeschaltung auf einen definierten Wert mit der Entladeschaltung verbunden ist.

8. Schaltungsanordnung nach Anspruch 7, gekennzeichnet durch die Vorladeschaltung (AT) aus einer Konstantstromquelle (KSQ2), dessen Ausgang über Dioden (D1, D2, D3) mit dem Verbindungspunkt (VP) zwischen dem Kondensator (CO) und dem Differenzverstärker (DV) verbunden ist, aus einem Operationsverstärker (OP2), dessen Ausgang an den Eingang der Konstantstromquelle (KSQ2) angeschlossen ist, dessen nichtinvertierender Eingang mit dem Verbindungspunkt (VP) verbunden ist und an dessen invertierenden Eingang eine Grundladespannung (UV) angeschlossen ist, und aus einem an den Ausgang der Konstantstromquelle (KSQ2) angeschlossenen Schalttransistor (T1), dessen Basiselektrode mit einem Ausgang eines zweiten Differenzverstärkers (DV1) verbunden ist, der nach Auftreten des Startimpulses (SZ3) den Schalttransistor (T1) leitend steuert und damit die Konstantstromquelle (KSQ2) von dem Kondensator (CU) abtrennt.

9. Schaltungsanordnung nach Anspruch 8, dadurch gekennzeichnet, daß zwischen dem Verbindungspunkt (VP) und dem Ausgang des ersten Differenzverstärkers (DV) zur Kompensation des Millereffektes des Differenzverstärkertransistors (T4) ein Transistor (T10) in Basisschaltung angeordnet ist.

10. Schaltungsanordnung nach einem der Ansprüche 2 bis 9, dadurch gekennzeichnet, daß ein drittes Freigabeflipflop (KS2) vorgesehen ist, dessen Setzeingang mit einem UND-Glied (UD1) verbunden ist, an dessen einem Eingang das Stopsignal (SZ4) und an dessen anderem Eingang über ein den Meßbereich festlegendes Zeitglied (Z1) das Startsignal (SZ3) in invertierter Form anliegt, und daß am einen Ausgang des dritten Freigabeflipflops (KS2) ein Freigabesignal (SC) für den Analog-Digital-Wandler (ADU) abgegeben wird.

11. Schaltungsanordnung nach Anspruch 10, dadurch gekennzeichnet, daß der andere Ausgang des dritten Freigabeflipflops (KS2) mit einem UND-Glied (UD2) verbunden ist, an dessen anderem Eingang ein mit dem ersten Zeitglied (Z1) verbundenes zweites Zeitglied (Z2) angeschlossen ist und an dessen Ausgang ein Meßbereichsüberschreitungssignal (ME) erscheint.

12. Schaltungsanordnung nach Anspruch 11, dadurch gekennzeichnet, daß ein weiteres bistabiles Kippglied (KS1) vorgesehen ist, dessen Setzeingang das Startsignal (SZ3) und dessen Rücksetzeingang das Meßbereichsüberschreitungssignal (ME) zugeführt wird und dessen einer Ausgang mit dem zweiten Differenzverstärker (DV1) und mit dem ersten Zeitglied (Z1) verbunden ist.

13. Schaltungsanordnung nach Anspruch 12, dadurch gekennzeichnet, daß der Analog-Digital-Wandler (ADU) ein Ausgangssignal (EOC) erzeugt, wenn die Umwandlung in einen digitalen Wert beendet ist, und daß das Ausgangssignal (EOC) dem Rücksetzeingang des weiteren bistabilen Kippgliedes (KS1) und dem Rücksetzeingang des dritten Freigabeflipflops (KS2) zugeführt wird.

14. Schaltungsanordnung nach einem der vorhergehenden Ansprüche, dadurch gekennzeichnet, daß die Verzögerungszeit des zweiten Verzögerungsgliedes (VZ2) sich derart von der Verzögerungszeit des ersten Verzögerungsgliedes (VZ1) unterscheidet, daß der Anfang der Umladekennlinie der Entladeschaltung (ET) zur Zeit-Spannungs-Wandlung nicht herangezogen wird.

## Claims

1. A circuit arrangement for measuring short time intervals and for emitting the measured time in digital form, which is supplied with a start pulse which indicates the start of the time interval to be measured and with a stop pulse which indicates the end of the time interval to be measured, where the start pulse is fed to a setting input (S) of a bistable trigger circuit (FF) and the stop pulse is fed to a resetting input (R) of the bistable trigger circuit (FF), and where the output of the bistable trigger circuit is connected to a time-voltage converter (ZSW) which includes a discharge circuit (ET) and produces a voltage proportional to the time, where a first delay element (VZ1) and an analogue/digital converter (ADU) are provided, characterised in that the start pulse is supplied to the aforementioned first delay element, that the stop pulse is supplied to a second delay element (VZ2) which has a longer delay time than the first delay element, that the first delay element (VZ1) is connected to the setting input of the bistable trigger circuit (FF) and the second delay element (VZ2) is connected to the resetting input of the bistable trigger circuit (FF), and that the output of the time-voltage converter (ZSW) is connected to the analogue/digital converter (ADU), which has an adjustable voltage threshold adjusted such that when the inputs (ES1, ES2) of the circuit arrangement are combined, the analogue/digital converter (ADU) emits the binary value for zero.

2. A circuit arrangement as claimed in Claim 1, characterised in that in order to measure the time characteristics of a measurement pulse (SN), for the generation of the start signal and the stop signal, in each case the first and second delay elements (VZ1 and VZ2) are preceded by a respective preliminary stage to which the measurement pulse is supplied, that for the respective generation of the start pulse and the stop pulse each preliminary stage includes a comparator (CP1 and CP2 respectively), which is in each case supplied with the measurement pulse and with an adjustable reference voltage (UR1 or UR2 as the case may be), a differentiator (DG1 or DG2) connected between the respective output of the compa-, rator (CP1 or CP2 as the case may be), and a respective gate circuit (TR) arranged between the respective differentiator (DG1 or DG2) and the delay element (VZ1 or VZ2).

3. A circuit arrangement as claimed in Claim 2, characterised in that each gate circuit (TR1, TR2 or TR3, TR4 as the case may be) is connected to a release flip-flop (FG1 or FG2 respectively) which emits a release signal when the gate circuits are to be open for the start pulse or the stop pulse.

4. A circuit arrangement as claimed in Claim 3, characterised in that the resetting input of each release flip-flop (FG1 and FG2) is connected to the output of the assigned delay element (VZ1 and VZ2).

5. A circuit arrangement as claimed in one of Claims 2 to 4, characterised in that each comparator (CP1, CP2) has a non-inverting and an inverting output, that the non-inverting output and the inverting output are each connected via a differentiator (DG11, DG12 or DG21, DG22) to a gate element (TR1, TR2 or TR3, TR4) of the gate circuit, and that a selection signal (SK1 or SK2) can in each be connected to the gate elements (TR).

6. A circuit arrangement as claimed in Claim 5, characterised in that the differentiator (DG) consists of a short-circuited line.

7. A circuit arrangement as claimed in one of the preceding Claims, characterised by the time-voltage converter (ZSW) which consists of a differential amplifier (DV) which is connected to the outputs of the bistable trigger circuit (FF) of the discharge circuit (ET), which includes an adjustable capacitor (CO), which is connected for discharge at a constant current to the first output of the differential amplifier, and of a disconnectible precharge circuit (AT) which is connected to the discharge circuit for the precharging of the discharge circuit to a determinate value.

8. A circuit arrangement as claimed in Claim 7, characterised by the precharge circuit (AT) which consists of a constant current source (KSQ2), whose output is connected via diodes (D1, D2, D3) to the connection point (VP) between the capacitor (CO) and the differential amplifier (DV) of an operational amplifier (OP2) whose output is connected to the input of the constant current source (KSQ2), whose non-inverting input is connected to the connection point (VP), and whose inverting input is connected to a fundamental charge voltage (UV), and of a switching transistor (T1) which is connected to the output of the constant current source (KSQ2) and has its base electrode connected to an output of a second differential amplifier (DV1) which renders the switching conductor (T1) conductive and thus cuts off the constant current source (KSQ2) from the capacitor (CU) on the occurrence of the start pulse (ZS3).

9. A circuit arrangement as claimed in Claim 8, characterised in that a transistor (T10) connected as a common base circuit is arranged between the connection point (VP) and the output of the first differential amplifier (DV) in order to compensate the Miller effect of the differential amplifier transistor (T4).

10. A circuit arrangement as claimed in one of Claims 2 to 9, characterised in that a third release flip-flop (KS2) is provided, whose setting input is connected to an AND-gate (UD1) and whose first input is supplied with the stop signal (SZ4) and whose other input is supplied with the start signal (SZ3) in inverted form via a timer (Z1) which determines the measurement range, and that a release signal (SC) for the analogue/digital converter (ADU) is emitted from the first output of the third release flip-flop (KS2).

11. A circuit arrangement as claimed in Claim 10, characterised in that the other output of the third release flip-flop (KS2) is connected to an AND-gate (UD2) whose other input is connected to a second timer (Z2), connected to the first timer (Z1), and at whose output a measurement range overshoot signal (ME) appears.

12. A circuit arrangement as claimed in Claim 11, characterised in that a further bistable trigger circuit (KS1) is provided whose setting input is supplied with the start signal (SZ3) and whose resetting input is supplied with the measurement range overshoot signal (ME), and whose first output is connected to the second differential amplifier (DV1) and to the first timer (Z1).

13. A circuit arrangement as claimed in Claim 12, characterised in that the analogue/digital converter (ADU) produces an output signal (EOC) when the conversion into a digital value has been completed, and that the output signal (EOC) is supplied to the resetting input of the further bistable trigger circuit (KS1) and to the resetting input of the third release flip-flop (KS2).

14. A circuit arrangement as claimed in one of the preceding Claims, characterised in that the delay time of the second delay element (VZ2) differs from that of the first delay element (VZ1) in such manner that the start of the recharge curve of the discharge circuit (ET) is not used for the time/voltage conversion.

## Revendications

1. Montage pour la mesure d'intervalles de temps brefs et pour la délivrance de l'intervalle de temps mesuré sous forme numérique et auquel sont envoyées une impulsion de départ marquant le début de l'intervalle de temps à mesurer et une impulsion d'arrêt indiquant la fin de l'intervalle de temps à mesurer et dans lequel l'impulsion de départ est envoyée à une entrée de positionnement (S) d'un circuit à bascule bistable (FF) et l'impulsion d'arrêt est envoyée à une entrée de remise à l'état initial (R) du circuit à bascule bistable (FF), et dans lequel la sortie du circuit à bascule bistable est reliée à un convertisseur temps/tension (ZSW), qui contient un circuit de décharge (ET) et produit une tension proportionnelle à l'intervalle de temps, et il est prévu un premier circuit de retard (VZ1) et un convertisseur analogique/numérique (ADU), caractérisé par le fait que l'impulsion de départ est envoyée audit premier circuit de retard, qu'il est prévu un second circuit de retard (VZ2) fournissant un temps de retard supérieur à celui du premier circuit de retard et auquel est envoyée l'impulsion d'arrêt, que le premier circuit de retard (VZ1) est relié à l'entrée de positionnement du circuit à bascule bistable (FF) et que le second circuit de retard (VZ2) est relié à l'entrée de remise à l'état initial du circuit à bascule bistable (FF), et qu'à la sortie du convertisseur temps/tension (ZSW) est raccordé le convertisseur analogique/numérique (ADU), qui comporte un seuil de tension réglable qui est réglé de telle sorte que, lors de la réunion des entrées (ES1, ES2) du montage, le convertisseur analogique/numérique (ADU) délivre la valeur binaire pour zéro.

2. Montage suivant la revendication 1, caractérisé par le fait que pour la mesure des conditions temporelles dans le cas d'une impulsion de mesure (SE) en vue de la production du signal de départ ou du signal d'arrêt, un étage amont, auquel l'impulsion de mesure est envoyé, est branché respectivement en amont du premier ou du second circuit de retard (VZ1 ou VZ2), et que l'étage amont contient, pour la production de l'impulsion de départ ou de l'impulsion d'arrêt, respectivement un comparateur (CP1 ou CP2), auquel est envoyée respectivement l'impulsion de mesure et respectivement une tension de référence réglable (UR1 ou UR2), un circuit différentiateur (DG1 ou DG2) raccordé à la sortie du comparateur (CP1 ou CP2), et un circuit de porte (TR) monté entre le circuit différentiateur (DG1 ou DG2) ou le circuit de retard (VZ1 ou VZ2).

3. Montage suivant la revendication 2, caractérisé par le fait que chaque circuit (TR1, TR2 ou TR3, TR4) est relié à une bascule bistable d'autorisation (FG1 ou FG2), qui délivre un signal d'autorisation lorsque le circuit de porte doit être ouvert pour l'impulsion de départ ou l'impulsion d'arrêt.

4. Montage suivant la revendication 3, caractérisé par le fait que l'entrée de remise à l'état initial de la bascule d'autorisation (FG1 ou FG2) est reliée à la sortie du circuit de retard associé (VZ1 ou VZ2).

5. Montage suivant l'une des revendications 2 à 4, caractérisé par le fait que chaque comparateur (CP1, CP2) comporte une sortie non inverseuse et une sortie inverseuse, que la sortie non inverseuse et la sortie inverseuse sont reliées respectivement par l'intermédiaire d'un circuit différentiateur (DG11, DG12 ou DG21, DG22) à un élément formant porte (TR1, TR2 ou TR3, TR4) du circuit de porte et qu'un signal respectif de sélection (SK1 ou SK2) peut être appliqué à l'élément formant porte (TR).

6. Montage suivant la revendication 5, caractérisé par le fait que le circuit différentiateur (DG) est constitué par une ligne court-circuitée.

7. Montage suivant l'une des revendications précédentes, caractérisé par le fait que le convertisseur temps/tension (ZSW) est constitué par un amplificateur différentiel (DV), qui est relié aux sorties du circuit à bascule bistable (FF), par le circuit de décharge (ET) comportant un condensateur réglable (CO), qui est relié à une première sortie de l'amplificateur différentiel, pour réaliser la décharge avec un courant constant, et par un circuit de précharge (AT) pouvant être débranché, qui est relié au circuit de décharge pour réaliser la précharge du circuit de décharge à une valeur définie.

8. Montage suivant la revendication 7, caractérisé par le fait que le circuit de précharge (AT) est constitué par une source de courant constant (KSQ2), dont la sortie est reliée par l'intermédiaire de diodes (D1, D2, D3) au point de liaison (VP) entre le condensateur (CO) et l'amplificateur différentiel (DV), par un amplificateur opérationnel (OP2), dont la sortie est raccordée à l'entrée de la source de courant constant (KSQ2) et dont l'entrée non inverseuse est reliée au point de liaison (VP) et dont l'entrée inverseuse est placée à une tension de charge de base (UV), et par un transistor de commutation (T1), qui est raccordé à la sortie de la source de courant constant (KSQ2) et dont l'électrode de base est reliée à une sortie d'un second amplificateur différentiel (DV) qui, après l'apparition de l'impulsion de départ (SZ3), place le transistor de commutation (T1) à l'état conducteur et déconnecte par conséquent la source de courant constant (KSQ2) par rapport au condensateur (CU).

9. Montage suivant la revendication 8, caractérisé par le fait qu'un transistor (T10) monté en base commune est branché entre le point de liaison (VP) et la sortie du premier amplificateur différentiel (DV) pour réaliser la compensation de l'effet de Miller du transistor (T4) de l'amplificateur différentiel.

10. Montage suivant l'une des revendications 2 à 9, caractérisé par le fait qu'il est prévu une troisième bascule bistable d'autorisation (KS2), dont l'entrée de positionnement est reliée à un circuit ET (DU1), à une entrée duquel le signal d'arrêt (SZK) est appliqué et à l'autre entrée duquel le signal de départ (SZ3) est appliqué, sous forme inversée, par l'intermédiaire du circuit de temporisation (Z1) déterminant la plage de mesure, et qu'un signal d'autorisation (SC) pour le convertisseur analogique/numérique (ADU) est envoyé à une sortie de la troisième bascule bistable d'autorisation (KS2).

11. Montage suivant la revendication 10, caractérisé par le fait que l'autre sortie de la troisième bascule bistable d'autorisation (KS2) est reliée à un circuit ET (UD2), à l'autre entrée duquel est raccordé un second circuit de temporisation (Z2) relié au premier circuit de temporisation (Z1) et à la sortie duquel il apparaît un signal (ME) de dépassement de la plage de mesure.

12. Montage suivant la revendication 11, caractérisé par le fait qu'il est prévu un autre circuit à bascule bistable (KS1), à l'entrée de positionnement duquel est envoyé le signal de départ (SZ3) et à l'entrée de remise à l'état initial duquel est envoyé le signal (ME) de dépassement de la plage de mesure, et dont une sortie est reliée au second amplificateur différentiel (DV1) et au premier circuit de temporisation (Z1

13. Montage suivant la revendication 12, caractérisé par le fait que le convertisseur analogique/numérique (ADU) produit un signal de sortie (EOC) lorsque la conversion en une valeur numérique est terminée, et que le signal de sortie (EOC) est envoyé à l'entrée de remise à l'état initial de l'autre circuit à bascule bistable (KS1) et à l'entrée de remise à l'état initial de la troisième bascule bistable d'autorisation (KS2).

14. Montage suivant l'une des revendications précédentes, caractérisé par le fait que le temps de retard du second circuit de retard (VZ2) diffère du temps de retard du premier circuit de retard (VZ1) de telle sorte que le début de la caractéristique de modification de charge du circuit de décharge (ET) n'est pas utilisé pour la conversion temps/tension.
